# EUROPÄISCHE PATENTSCHRIFT

(11) **EP 0 905 027 B1**
(45) Veröffentlichungstag und Bekanntmachung des Hinweises auf die Patenterteilung: **19.03.2003**
(21) Anmeldenummer: 98114850.5
(22) Anmeldetag: 07.08.1998
(51) Int. Cl.: B65B 61/02, B65B 61/26

(54) **Verfahren und Vorrichtung zum Herstellen von Zigarettenpackungen**
Method and apparatus for manufacturing cigarette packages
Procédé et dispositif pour la fabrication de paquets de cigarettes

(30) Priorität: 25.09.1997 DE 19742537
(43) Veröffentlichungstag der Anmeldung: 31.03.1999
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE)
(74) Vertreter: Bolte, Erich, Dipl.-Ing.

(56) Entgegenhaltungen:
- EP-A- 0 192 772
- WO-A-91/10595
- US-A- 3 520 104

## Beschreibung

Die Erfindung betrifft ein Verfahren zum Herstellen von Zigarettenpackungen des Typs Klappschachtel mit einem Faltrevolver, wobei teilweise fertiggestellte und gefüllte Klappschachteln in Radialrichtung aus dem Faltrevolver ausgeschoben und in einer anschließenden Packungsbahn mit in horizontaler Ebene seitwärts gerichteten, ungefalteten äußeren Schachtel-Seitenlappen und Deckel-Seitenlappen, die nach Aufbringen von Leim bis zur Anlage an innenliegende Schachtel-Seitenlappen und Deckel-Seitenlappen umgefaltet werden.

Zigarettentypen des Typs Klappschachtel (Hinge-Lid-Packungen) finden weltweit große Verbreitung. Der Packungsinhalt - eine Zigarettengruppe - ist bei diesem Packungstyp von einer Innenumhüllung allseitig umgeben. Der so gebildete Zigarettenblock findet Aufnahme in der aus (dünnem) Karton bestehenden Klappschachtel.

Bei der Herstellung dieses Packungstyps wird so vorgegangen, dass Zuschnitt und Packungsinhalt in Taschen eines Faltrevolvers eingeführt werden. Der Zuschnitt wird dabei teilweise um den Packungsinhalt herumgefaltet. Die weitgehend fertiggestellte Klappschachtel wird aus dem Faltrevolver heraus- und längs einer anschließenden Packungsbahn gefördert. Im Bereich derselben sind lediglich äußere Schachtel-Seitenlappen und Deckel-Seitenlappen nach vorheriger Beleimung nach unten umzufalten zur Verbindung mit bereits gefalteten innenliegenden Schachtel-Seitenlappen und Deckel-Seitenlappen. Die Klappschachtel ist damit fertiggestellt (US 4 084 393).

Der Erfindung liegt die Aufgabe zugrunde, die Herstellung von Zigarettenpackungen des Typs Klappschachtel dahingehend weiterzuentwickeln und zu verbessern, dass eine individuelle Bedruckung im Bereich der Verpackungsmaschine ohne Behinderung des Verpackungsprozesses angebracht werden kann.

Zur Lösung dieser Aufgabe ist das erfindungsgemäße Verfahren durch folgende Merkmale gekennzeichnet:
a) oberhalb der Packungsbahn ist ein Bedruckungsorgan angeordnet, welches von oben eine Bedruckung auf die Schachtel-Seitenlappen aufbringt,
b) nach der Bedruckung der Schachtel-Seitenlappen werden diese und die Deckel-Seitenlappen umgefaltet.

Durch dieses Verfahren ist die Möglichkeit einer individuellen Bedruckung der einzelnen Packungen in den Fertigungsprozess der Klappschachteln integriert, ohne dass es einer separaten Arbeitsstation bedarf. Vielmehr werden die teilweise fertiggestellten Packungen während des bekannten Abförderns vom Faltrevolver und vor der Komplettierung während des Transports mit der Bedruckung versehen.

Weitere Einzelheiten hinsichtlich der Gestaltung von mittels des Verfahrens herzustellenden Verpackungen und Vorrichtungen dafür werden nachfolgend anhand von Ausführungsbeispielen näher erläutert. Es zeigt:
- Fig. 1: eine geöffnete Zigarettenpackung des Typs Klappschachtel in perspektivischer Darstellung,
- Fig. 2: einen Abschnitt einer Materialbahn für die Fertigung von Zuschnitten für Innenumhüllungen,
- Fig. 3: eine andere Ausführungsform einer Materialbahn, ebenfalls für die Fertigung von Innenumhüllungen,
- Fig. 4: einen Abschnitt einer Materialbahn für die Fertigung von Zigarettenpackungen des Typs Weichbecher, welche nicht zum Erfindungsgegenstand gehört,
- Fig. 5: einen Zuschnitt für eine Zigarettenpackung des Typs Klappschachtel,
- Fig. 6: eine Vorrichtung für die Bearbeitung von Zuschnitten bzw. Materialbahnen für Innenumhüllungen in schematischer Seitenansicht,
- Fig. 7: einen Teil einer Verpackungsmaschine in Draufsicht für die Fertigung von Zigarettenpackungen des Typs Klappschachtel,
- Fig. 8: eine Einzelheit der Vorrichtung gemäß Fig. 7 in stark vereinfachter Seitenansicht.

Die Zeichnungen beziehen sich auf die Gestaltung und Fertigung von Zigarettenpackungen.

Fig. 1 zeigt eine Zigarettenpackung des Typs Klappschachtel (Hinge-Lid). Dieser Packungstyp wird aus einem Zuschnitt gemäß Fig. 5 gebildet. Der Grundaufbau besteht aus einem Schachtelteil 10 und einem Deckel 11. Der Schachtelteil 10 wird durch eine Schachtel-Vorderwand 12, eine Schachtel-Rückwand 13, durch Schachtel-Seitenlappen 14 und 15 sowie durch einen Boden 16 gebildet. Die Schachtel-Seitenlappen 14 und 15 bilden jeweils paarweise zusammen Schachtel-Seitenwände durch Überlappung und Verklebung miteinander. Außenliegende Schachtel-Seitenlappen 15 sind seitlich an der Schachtel-Vorderwand 12 angebracht.

Entsprechend ist der Deckel 11 gestaltet mit Deckel-Vorderwand 17, Deckel-Rückwand 18 sowie Deckel-Seitenlappen 19 und 20. Des weiteren ist eine obere Stirnwand 21 vorgesehen. Ein Deckel-Innenlappen 22 ist bei der fertigen Klappschachtel gegen die Innenseite der Deckel-Vorderwand 17 umgefaltet und mit dieser verbunden. Die Deckel-Seitenlappen 19, 20 bilden ebenfalls paarweise Deckel-Seitenwände infolge Überdeckung und Verklebung miteinander.

Schachtelteil 10 und Deckel 11 sind im Bereich der Rückwände durch eine quergerichtete Scharnierlinie 23 klappbar miteinander verbunden.

Zur Klappschachtel gehört weiterhin ein üblicherweise aus einem separaten Zuschnitt gefertigter Kragen 24. Dieser besteht aus Kragen-Vorderwand 25 und Kragen-Seitenlappen 26. Der Kragen 24 ist im Schachtelteil 10 verankert, nämlich durch Klebung befestigt. Im Bereich eines aus dem Schachtelteil 10 herausragenden Teils des Kragens 24 bzw. der Kragen-Vorderwand 25 ist eine Vertiefung 27 mit abgerundeter Kontur angebracht.

Der Packungsinhalt, nämlich eine Zigarettengruppe, ist von einer Innenumhüllung 28 umgeben und bildet so einen Zigarettenblock 29.

Eine Zigarettenpackung der beschriebenen Art wird demnach im wesentlichen aus zwei Zuschnitten gebildet. Die Innenumhüllung 28 besteht aus verhältnismäßig dünnem Verpackungsmaterial, insbesondere aus Papier, Stanniol oder dergleichen. Fig. 2 und Fig. 3 zeigen zwei unterschiedliche Ausführungsbeispiele für die Innenumhüllung 28. Der Zuschnitt gemäß Fig. 2 ist nach dem Prinzip des "Querwickels" ausgestaltet. Zuschnittflächen zur Bildung einer Innenvorderwand 30, einer Innenseitenwand 31 und einer Innenrückwand 32 sind in Längsrichtung des Zuschnitts aufeinanderfolgend angeordnet. An Innenvorderwand 30 einerseits und Innenrückwand 32 andererseits schließen Randlappen 33 und 34 an. Diese liegen bei der fertiggefalteten Innenumhüllung 28 mit teilweiser Überdeckung aneinander und ergeben eine Innenseitenwand gegenüberliegend zur Innenseitenwand 31.

Obere und untere Faltstreifen 34 und 35 bilden Stirnfaltlappen einerseits und Bodenfaltlappen andererseits für Stirnwand und Bodenwand der Innenumhüllung 28. Die Stirnwand - und entsprechend die Bodenwand - sind dabei so ausgestaltet, daß trapezförmige Längslappen 36, 37 einander teilweise überdecken. Gemäß Fig. 1 ist ein außenliegender Längslappen 36 mit der Innenvorderwand 30 der Innenumhüllung 28 verbunden.

Analog ist der Zuschnitt für die Innenumhüllung 28 gemäß Fig. 3 ausgebildet, nämlich nach dem Prinzip des Längswickels. Innenvorderwand 30 und Innenrückwand 32 sind hier durch eine durchgehende Innen-Bodenwand 38 miteinander verbunden. Seitenstreifen 39, 40 erstrecken sich über die volle Länge des langgestreckten Zuschnitts und dienen zur Bildung von Innenseitenwänden durch Teilüberdeckung. Die Innen-Stirnwand wird durch Faltstreifen 41, 42 gebildet, die an gegenüberliegenden Enden des Zuschnitts verlaufen. Diese Faltstreifen 41, 42 werden so gefaltet, daß - wie bei dem Ausführungsbeispiel gemäß Fig. 1 und Fig. 2 - trapezförmige Längslappen 36, 37 als Teil der Innen-Stirnwand entstehen.

Die Zuschnitte für die Innenumhüllung 28 können vollflächig mit einer Bedruckung und/oder Prägung versehen sein. Letztere wird vorwiegend bei Innenumhüllungen aus Stanniol eingesetzt, kann aber auch bei Innenumhüllungen aus Papier verwendet werden. Bei den gezeigten Beispielen sind die Innenumhüllungen 28 lediglich in einem aus der Verpackung, also aus der Klappschachtel, aus der Weichbecherpackung oder einer anderen Packung herausragenden Teil mit einer Bedruckung versehen. Dementsprechend weist der Zuschnitt gemäß Fig. 2 lediglich an einer Seite ein Bedruckungsfeld auf, nämlich einen Bedruckungsstreifen 43. Dieser ist fabrikmäßig vorgefertigt bei der Herstellung der Innenumhüllung 28. Diese wird als fortlaufende Materialbahn 44 zur Verfügung gestellt und zwar in gewickelter Formation als Bobine. Der einseitig als durchgehender Streifen angebrachte Bedruckungsstreifen 43 entspricht der in der Verpackung sichtbaren Fläche der Innenumhüllung 28, einschließlich Sicherheitsbereich.

Die Besonderheit besteht darin, daß das Bedruckungsfeld, nämlich der Bedruckungsstreifen 43, mindestens eine Aussparung 45 je Zuschnitt aufweist. Dieses im vorliegenden Falle rechteckige Feld ist demnach frei von jeglicher Bedruckung, jedoch gegebenenfalls soweit vorbereitet, daß eine Bedruckung später, nämlich im Bereich einer Verpackungsmaschine, durch ein geeignetes Druckwerk angebracht werden kann.

Die bedruckungsfreie Aussparung 45 ist bei dem Ausführungsbeispiel gemäß Fig. 2 im oberen Bereich der Innenvorderwand 30 angebracht, nämlich in einem aus der Verpackung mindestens im geöffneten Zustand herausragenden Bereich. Bei einer Klappschachtel gemäß Fig. 1 befindet sich die Aussparung 45 in der durch die Kragen-Vorderwand 25 gebildeten Vertiefung 27. Beim Öffnen des Deckels 11 ist demnach die Aussparung 45 und damit eine in deren Bereich angeordnete Bedruckung für den Benutzer erkennbar.

Die Aussparung 45 erstreckt sich im vorliegenden Falle mit einem Teilbereich innerhalb der Innen-Stirnwand der Innenumhüllung 28, nämlich an der Außenseite des äußeren Längslappens 36. Dadurch ist eine größere Fläche für individuelle Bedruckungen gegeben. Zum anderen ist sichergestellt, daß die durch diese besondere Bedruckung vermittelte Information sowohl bei der Betrachtung der Vorderseite der (geöffneten) Packung als auch im Bereich der Stirnseite lesbar ist.

Bei der Ausgestaltung gemäß Fig. 3 entspricht eine Materialbahn 46 der Breite der Zuschnitte für die Innenumhüllung. Bedruckungsfelder 47, 48 sind jeweils an den Enden der langgestreckten Zuschnitte gebildet, nämlich an der Öffnungsseite der Packung zugekehrten Bereichen.

Jeweils mindestens ein Bedruckungsfeld 47 ist mit einer Aussparung 45 versehen, also einer bedruckungsfreien Fläche zur Aufnahme einer individuellen Bedruckung im Bereich der Verpackungsmaschine. Die Aussparung 45 erstreckt sich bei diesem Ausführungsbeispiel ebenfalls im Bereich der Innenvorderwand 30 sowie der angrenzenden Stirnwand bzw. des vorderseitigen Bedruckungsfeldes 47 mit dem trapezförmigen, äußeren Längslappen 36.

Eine weitere Besonderheit der Zuschnitte gemäß Fig. 2 und Fig. 3 besteht darin, daß das bedruckungsfreie Feld, also die Aussparung 45 im Bereich eines Flaps 49, 50 gebildet ist. Bei dem Ausführungsbeispiel der Fig. 2 wird der Flap 49 durch eine winkelförmige Perforation 51 begrenzt. Bei dem Ausführungsbeispiel gemäß Fig. 3 erstreckt sich eine quergerichtete Perforationslinie 52 über die volle Breite des Zuschnitts bzw. der Materialbahn 46 im Bereich des vorderseitigen Bedruckungsfeldes 47. Die Anbringung der Aussparung 45 und damit der individuellen Bedruckung im Bereich des Flaps 49, 50 ist besonders vorteilhaft wenn der Flap 49, 50 einen Coupon bildet, beispielsweise zur Teilnahme an Wettbewerben.

Die vorstehend beschriebenen Zuschnitte können anstelle einer Bedruckung auch eine andere Beschichtung aufweisen, zum Beispiel eine durch Bedampfung aufgetragene dünne Metallschicht. Bei so ausgebildeten Zuschnitten wird bei dem Bedampfungsverfahren das individuell zu bedruckende Feld, also die Aussparung 45, von Bedampfung freigehalten.

Außenumhüllungen für Klappschachteln (Fig. 5), können in analoger Weise ausgebildet sein.

Fig. 4 gehört nicht zum Erfindungsgegenstand und stellt einen Abschnitt einer Materialbahn 53 dar aus etwas stärkerem Papier oder anderem geeigneten Verpackungsmaterial. Innerhalb dieser Materialbahn 53 werden aneinandergereiht Zuschnitte 54 für einen Weichbecher gebildet. Die Zuschnitte 54 sind innerhalb der Materialbahn 53 fortlaufend aneinandergereiht und mit einer der Marke bzw. Ausstattung der Verpackung entsprechenden Bedruckung 55 versehen (schraffierter Bereich). Zusätzlich können auch ornamentale Darstellungen 56 vorhanden sein. Diese Bedruckungen 55 bzw. Darstellungen 56 werden bei der Herstellung der Materialbahn 53 fabrikmäßig aufgebracht. Im Bereich der Verpackungsmaschine werden die Zuschnitte 54 von der Materialbahn 53 abgetrennt und dem Verpackungsprozeß zugeführt.

Der Zuschnitt 54 ist im vorliegenden Falle so ausgebildet, daß in Längsrichtung der Materialbahn 53 ein erster Seitenwandlappen 57, eine Vorderwand 58, eine zweite Seitenwand 59, eine Rückwand 60 und ein zweiter, innenliegender Seitenwandlappen 61 aufeinander folgen. An einer Längsseite der Materialbahn 53 werden Bodenfaltlappen 62 gebildet.

Bei der fertigen Packung, also dem gefalteten Weichbecher, bilden die Bodenfaltlappen 62 einen geschlossenen Boden. Die Seitenwandlappen 57, 61 überdecken einander und sind durch Kleben miteinander verbunden. An der Oberseite ist die Packung offen.

Auch hier ist im Bereich der Bedruckung 55 eine Aussparung 63 vorgesehen, also ein bedruckungsfreies Feld. In diesem können im Bereich der Verpackungsmaschine individuelle Bedruckungen bzw. Texte angebracht werden. Da die Zuschnitte 54 im Bereich der Verpackungsmaschine gefertigt werden, kann die Materialbahn 53 in den Aussparungen 63 mit der individuellen Bedruckung versehen werden, bevor die Zuschnitte 54 von der Materialbahn 53 abgetrennt werden. Alternativ kann die Bedruckung auch auf die bereits von der Materialbahn 53 abgetrennten Zuschnitte 54 übertragen werden.

Die als rechteckiges Feld ausgebildete Aussparung 63 kann an geeigneter, von außen gut erkennbarer Stelle des Zuschnitts 54 angebracht sein. Bei dem vorliegenden bevorzugten Ausführungsbeispiel befindet sich die Aussparung 63 für individuelle Bedruckung im oberen Bereich der (geschlossenen) Seitenwand 59, also benachbart zur offenen Seite des Bechers.

Analog hierzu ist der Zuschnitt gemäß Fig. 5 für Klappschachteln ausgebildet. Dieser Zuschnitt ist mit mehreren, durch Schraffur gekennzeichneten Druckbereichen 64, 65, 66 versehen und beispielsweise auch mit einer ornamentale Darstellung 56. Eine Aussparung 67 ist in einem oberen Druckbereich 64 vorgesehen, konkret am Deckel 11. Die Deckel-Vorderwand 17 ist überwiegend als Aussparung 67 vorgesehen. Lediglich randseitig verbleibt eine fabrikmäßig hergestellte Bedruckung.

Bei den aus Zuschnitten gemäß Fig. 4 und Fig. 5 gefertigten Packungen ist die mit individueller Bedruckung versehene Aussparung 63, 67 jeweils an der Außenseite angeordnet. Die fertige Packung ist üblicherweise von einer Außenumhüllung aus durchsichtiger Folie umgeben. Dadurch ist eine etwaige Information im Bereich der Aussparung 63, 67 von außen auch bei geschlossener Packung erkennbar.

Ein Aggregat zur Behandlung einer Materialbahn gemäß Fig. 2 ist vereinfacht aus Fig. 6 ersichtlich. Dieses Aggregat kann bei entsprechender Anpassung auch für die Fertigung von Zuschnitten gemäß Fig. 3 oder gemäß Fig. 4 eingesetzt werden.

Die Materialbahn 44 wird von einer ersten, aktiven Bobine 68 abgezogen. Eine weitere Ersatzbobine 69 wird nach Verbrauch der Bobine 68 in den Produktionsfluß eingeführt.

Die Materialbahn 44 durchläuft ein Splice-Aggregat 70 im wesentlichen bekannter Bauart zum Verbinden einer ablaufenden Materialbahn mit einer neu anzuschließenden bei einem Bobinenwechsel. Die ablaufende Materialbahn 44 wird im Bereich des Splice-Aggregats 70 über eine Umlenkwalze geführt und durchläuft danach ein ebenfalls grundsätzlich bekanntes Ausgleichspendel 72. Dieses kompensiert unterschiedliche Förderbewegungen in einzelnen Bereichen der Materialbahn 44.

Bei dem vorliegenden Ausführungsbeispiel ist die Materialbahn 44 - abweichend von der Darstellung in Fig. 2 - doppelbahnig ausgebildet, also mit der doppelten Breite. Der Bedruckungsstreifen 43 kann dabei entweder als doppelt breiter Bedruckungsstreifen in der Mitte der doppelt breiten Materialbahn 44 verlaufen. Alternativ kann die (doppelt breite) Materialbahn 44 mit zwei Bedruckungsstreifen 43 an den freien Rändern versehen sein. In jedem Falle muß in der Längsmitte der Materialbahn ein fortlaufender Trennschnitt ausgeführt werden, um zwei einzelne Materialbahnen 44 im Sinne von Fig. 2 zu erhalten.

Zu diesem Zweck läuft die Materialbahn 44 durch ein Schneidaggregat 73. Dieses ist mit einem scheibenförmigen, rotierenden Schneidmesser 74 zum Durchtrennen der Materialbahn in Längsrichtung während des Transports derselben ausgerüstet.

Dem Schneidaggregat 73 ist eine Kantensteuerung 75 vorgeordnet, ebenfalls bekannter Bauart. Diese bewirkt eine ständige Überwachung und korrekte Ausrichtung der Materialbahn auf das Schneidaggregat 73. Dadurch ist gewährleistet, daß der Trennschnitt exakt in der Mitte der Materialbahn 44 ausgeführt wird.

Die beiden voneinander getrennten Materialbahnen 44 durchlaufen sodann eine weitere Kantensteuerung 76. Diese bewirkt eine exakte Ausrichtung der beiden Einzelbahnen auf nachfolgende Aggregate.

Ein erstes Behandlungsaggregat ist ein Prägeapparat 77. In dessen Bereich werden die Materialbahnen durch Prägewalzen mit entsprechender Oberflächenstruktur mit einer Prägung versehen, um beispielsweise bei Stanniol eine matte Oberflächenstruktur zu erzielen.

Im Anschluß an den Prägeapparat 77 läuft die Materialbahn bzw. laufen die beiden Materialbahnen 44 im Bereich eines aufrechten Förderstrangs an einer Bedruckungseinheit 78 vorbei. Diese hat die Aufgabe, eine erforderliche Bedruckung (Text oder Ornament) im Bereich der Aussparung 45 anzubringen. Bei der Bedruckungseinheit 78 kann es sich beispielsweise um einen Tintenstrahldrucker handeln. Die genaue Anbringung der Bedruckung im Bereich der Aussparung 45 wird durch einen in Förderrichtung vorgeschalteten Druckmarkenleser 79 bewirkt. Dieser steuert die Funktionen von Bearbeitungsorganen anhand von Druckmarken 80 an der Materialbahn 44.

Danach wird die Materialbahn 44 einem Zuschnittaggregat 81 zugeführt. Dieses trennt die einzelnen Zuschnitte für die Innenumhüllung 28 gemäß Fig. 2 von der Materialbahn 44 ab. Auch die exakte Positionierung der Trennschnitte wird durch die Druckmarken 80 gesteuert. Im Bereich des Zuschnittaggregats 81 werden die für die Verpackung vorbereiteten Zuschnitte in einer vertikalen Ebene bereitgehalten. Auf einer horizontalen Packungsbähn 82 wird der einzuhüllende Gegenstand transportiert, im vorliegenden Falle eine Zigarettengruppe. Diese wird im Bereich des Zuschnittaggregats 81 zunächst U-förmig von dem Zuschnitt umhüllt. Im weiteren Verlauf wird der Zuschnitt fertiggefaltet unter Bildung des Zigarettenblocks 29. Dieser wird dann einem weiteren Verpackungsaggregat bzw. einer Verpackungsmaschine zum Anbringen einer Außenumhüllung, nämlich insbesondere zur Bildung einer Klappschachtel, zugeführt.

Beim Anbringen von Zuschnitten 54 für Weichbecherpackungen kann ähnlich verfahren werden bzw. unter Einsatz einer Vorrichtung analog zu Fig. 6.

Bei der Herstellung von Klappschachteln unter Verwendung von Zuschnitten gemäß Fig. 5 werden diese üblicherweise als Zuschnittstapel angeliefert. Die individuelle Bedruckung im Bereich der Aussparung 67 kann nach dem Vereinzeln der Zuschnitte 54 durchgeführt werden, beispielsweise im Bereich einer Zuschnittbahn während des Transports der Zuschnitte zum Faltrevolver. Die Zuschnitte 54 sollten dabei so positioniert sein, daß die Seite mit den Druckbereichen 64, 65, 66 bzw. die Aussparungen 67 während der Bedruckung nach oben weisen.

Fig. 7 zeigt Einzelheiten einer Verpackungsmaschine mit einem Faltrevolver 83, der in horizontaler Ebene drehend gelagert ist. Der Faltrevolver ist mit paarweise angeordneten Taschen 84, 85 versehen. In diese werden jeweils paarweise Zuschnitte 54 eingeführt. Im Bereich einer radial gerichteten Zuschnittbahn 86 können die Zuschnitte 54 im Bereich der Aussparung 63 mit einer Bedruckung versehen werden.

Eine Anordnung zur Durchführung des erfindungsgemäßen Verfahren sieht so aus, daß die außenliegenden Schachtel-Seitenlappen 15 (oder Deckel-Seitenlappen 20) im Druckbereich 66 (oder außerhalb desselben) bedruckt werden. Dabei wird die übliche Fertigungstechnik für derartige Klappschachteln genutzt. Die überwiegend fertigen Klappschachteln werden in Radialrichtung aus dem Faltrevolver 83 ausgestoßen in eine anschließende geradlinige Packungsbahn 87. Im Bereich dieser Packungsbahn 87 wird die Klappschachtel komplettiert.

Die Klappschachteln sind bei der Einführung in die Packungsbahn 87 soweit gefaltet, daß lediglich in einer oberen Ebene die äußeren Schachtel-Seitenlappen 15 und die äußeren Deckel-Seitenlappen 20 flügelartig zur Seite gerichtet sind, und zwar in einer horizontalen Ebene. Die Außenseite dieser Faltlappen ist dabei nach oben gerichtet (Fig. 8). Zum Anbringen einer individuellen Bedruckung im Bereich der Seitenwände der Klappschachtel, nämlich im Bereich der Schachtel-Seitenlappen 15, ist oberhalb der Packungsbahn 87 ein Bedruckungsorgan 88 angeordnet. Dieses Bedruckungsorgan 88, beispielsweise ein Tintenstrahldrucker oder ein mit Toner arbeitender Laserdrucker, ist oberhalb der Bewegungsbahn eines der Schachtel-Seitenlappen 15 positioniert und überträgt den Aufdruck. Alternativ können zwei solcher Bedruckungsorgane 88 nebeneinander angeordnet sein zum Bedrucken beider Schachtel-Seitenlappen 15.

Die Vorbereitung der Zuschnitte für die Fertigung von Innenumhüllungen oder Außenumhüllungen kann auch in der Weise erfolgen, daß beschichtetes Verpackungsmaterial eine Unterbrechung der Beschichtung bzw. ein Fenster innerhalb derselben aufweist, um das Anbringen einer Bedruckung ohne örtliche Beschichtung des Materials zu ermöglichen.

### Bezugszeichenliste:

- 10: Schachtelteil
- 11: Deckel
- 12: Schachtel-Vorderwand
- 13: Schachtel-Rückwand
- 14: Schachtel-Seitenlappen
- 15: Schachtel-Seitenlappen
- 16: Boden
- 17: Deckel-Vorderwand
- 18: Deckel-Rückwand
- 19: Deckel-Seitenlappen
- 20: Deckel-Seitenlappen
- 21: Stirnwand
- 22: Deckel-Innenlappen
- 23: Scharnierlinie
- 24: Kragen
- 25: Kragen-Vorderwand
- 26: Kragen-Seitenlappen
- 27: Vertiefung
- 28: Innenumhüllung
- 29: Zigarettenblock
- 30: Innenvorderwand
- 31: Innenseitenwand
- 32: Innenrückwand
- 33: Randlappen
- 34: Faltstreifen
- 35: Faltstreifen
- 36: Längslappen
- 37: Längslappen
- 38: Innen-Bodenwand
- 39: Seitenstreifen
- 40: Seitenstreifen
- 41: Faltstreifen
- 42: Faltstreifen
- 43: Bedruckungsstreifen
- 44: Materialbahn
- 45: Aussparung
- 46: Materialbahn
- 47: Bedruckungsfeld
- 48: Bedruckungsfeld
- 49: Flap
- 50: Flap
- 51: Perforation
- 52: Perforationslinie
- 53: Materialbahn
- 54: Zuschnitt
- 55: Bedruckung
- 56: Darstellung
- 57: Seitenwandlappen
- 58: Vorderwand
- 59: Seitenwand
- 60: Rückwand
- 61: Seitenwandlappen
- 62: Bodenfaltlappen
- 63: Aussparung
- 64: Druckbereich
- 65: Druckbereich
- 66: Druckbereich
- 67: Aussparung
- 68: Bobine
- 69: Ersatzbobine
- 70: Splice-Aggregat
- 71: Umlenkwalze
- 72: Ausgleichspendel
- 73: Schneidaggregat
- 74: Schneidmesser
- 75: Kantensteuerung
- 76: Kantensteuerung
- 77: Prägeapparat
- 78: Bedruckungseinheit
- 79: Druckmarkenleser
- 80: Druckmarke
- 81: Zuschnittaggregat
- 82: Packungsbahn
- 83: Faltrevolver
- 84: Tasche
- 85: Tasche
- 86: Zuschnittbahn
- 87: Packungsbahn
- 88: Bedruckungsorgan

## Patentansprüche

1. Verfahren zum Herstellen von Zigarettenpackungen des Typs Klappschachtel mit einem Faltrevolver (83), wobei teilweise fertiggestellte und gefüllte Klappschachteln in Radialrichtung aus dem Faltrevolver (83) ausgeschoben und in einer anschließenden Packungsbahn (87) mit in horizontaler Ebene seitwärts gerichteten, ungefalteten äußeren Schachtel-Seitenlappen (15) und Deckel-Seitenlappen (20), die nach Aufbringen von Leim bis zur Anlage an innenliegende Schachtel-Seitenlappen (14) und Deckel-Seitenlappen (19) umgefaltet werden, **gekennzeichnet durch** folgende Merkmale:
a) oberhalb der Packungsbahn (87) ist ein Bedruckungsorgan (88) angeordnet, welches von oben eine Bedruckung auf die Schachtel-Seitenlappen (15) aufbringt,
b) nach der Bedruckung der Schachtel-Seitenlappen (15) werden diese und die Deckel-Seitenlappen (20) umgefaltet.

2. Verfahren nach Anspruch 1, **dadurch gekennzeichnet, dass** das Bedruckungsorgan (88) ein Tintenstrahldrucker oder ein mit Toner arbeitender Laserdrucker ist.

3. Verfahren nach Anspruch 2, **dadurch gekennzeichnet, dass** zum Bedrucken von beiden seitlich gerichteten Schachtel-Seitenlappen (15) je ein oberhalb der beiden Schachtel-Seitenlappen (15) positioniertes Bedruckungsorgan dient.

## Claims

1. Method of producing cigarette packs of the hinge-lid-box type using a folding turret (83), partially completed and filled hinge-lid boxes being pushed radially out of the folding turret (83) and transported in an adjoining pack path (87) with non-folded outer box side tabs (15) and lid side tabs (20) directed sideways in a horizontal plane, said side tabs, following the application of glue, being folded over into abutment against inner box side tabs (14) and lid side tabs (19), **characterized by** the following features:
a) arranged above the pack path (87) is a printing element (88), which applies printing to the box side tabs (15) from above,
b) once the box side tabs (15) have been printed, these and the lid side tabs (20) are folded over.

2. Method according to Claim 1, **characterized in that** the printing element (88) is an ink jet printer or a laser printer operating with toner.

3. Method according to Claim 2, **characterized in that** in each case one printing element positioned above the two box side tabs (15) serves for printing the two laterally directed box side tabs (15).

## Revendications

1. Procédé de fabrication de paquets de cigarettes du type boîte à couvercle basculant avec un revolver de pliage (83), dans lequel des boîtes à couvercle basculant partiellement achevées et remplies sont expulsées radialement du revolver de pliage (83) et transportées dans une voie à paquets (87) qui suit avec des pattes latérales de partie boîte (15) et des pattes latérales de couvercle (20) extérieures non rabattues et dirigées de côté dans un plan horizontal, qui, après l'application de colle, sont rabattues jusqu'à s'appuyer sur des pattes latérales de partie boîte (14) et des pattes latérales de couvercle (19) intérieures, **caractérisé par** les caractéristiques suivantes :
a) au-dessus de la voie à paquets (87) est placé un organe d'impression (88) qui applique d'en haut une impression sur les pattes latérales de partie boîte (15),
b) après l'impression des pattes latérales de partie boîte (15), celles-ci et les pattes latérales de couvercle (20) sont rabattues.

2. Procédé selon la revendication 1, **caractérisé par le fait que** l'organe d'impression (88) est une imprimante à jet d'encre ou une imprimante laser fonctionnant avec toner.

3. Procédé selon la revendication 2, **caractérisé par le fait que** pour l'impression de chacune des deux pattes latérales de partie boîte (15) dirigées de côté est utilisé un organe d'impression placé au-dessus des deux - dites pattes (15).
